# EUROPÄISCHE PATENTSCHRIFT

(11) **EP 4 171 825 B1**
(45) Veröffentlichungstag und Bekanntmachung des Hinweises auf die Patenterteilung: **24.07.2024**
(21) Anmeldenummer: 21717815.1
(22) Anmeldetag: 06.04.2021
(51) Int. Cl.: B02C 18/36

(54) **MESSER**
CUTTER
COUTEAU

(30) Priorität: 30.06.2020 DE 202020103763 U
(43) Veröffentlichungstag der Anmeldung: 03.05.2023
(73) Patentinhaber: Lumbeck & Wolter GmbH & Co. KG, 42287 Wuppertal (DE)
(72) Erfinder: BACK, Udo, 97702 Münnerstadt-Reichenbach (DE); DÖRING, Fabian, 42287 Wuppertal (DE)
(74) Vertreter: Buse, Mentzel, Ludewig Patentanwaltskanzlei
(86) Internationale Anmeldenummer: PCT/EP2021/058914
(87) Internationale Veröffentlichungsnummer: WO 2022/002450

(56) Entgegenhaltungen:
- EP-A1- 2 821 143
- DE-A1- 102017 109 978
- DE-C1- 19 908 665

## Beschreibung

Die Erfindung bezieht sich auf ein Messer, insbesondere für einen Fleischwolf. Derartige Fleischwölfe finden insbesondere in der fleischverarbeitenden Industrie Anwendung.

Während des Betriebs des Fleischwolfs wird das zu zerkleinernde Gut mittels einer Förderschnecke gegen den Schneidsatz gedrückt. Der Schneidsatz besteht üblicherweise aus Vorschneider, Lochscheiben und Messer. Die eingesetzten Schneidelemente des Schneidsatzes müssen diesen Belastungen standhalten. Die Messer sind auf einem Messerzapfen gelagert und besitzen zur drehfesten Lagerung eine mit einer Bohrung versehene zentrale Nabe. Um Ansammlungen von Zerkleinerungsgut um die Nabe herum zu verhindern, wurden bei einem bekannten Messer gemäß dem Dokument DE 199 08 665 C1 Dichtringe am inneren Ende der Messerschneiden benachbart zur Nabe vorgesehen. Diese Dichtringe besitzen die Höhe der Messerschneiden. Vorteilhafterweise stellt sich ein Verschleißgleichgewicht zwischen der Verschleißfläche der Messerschneiden und des Dichtrings ein. Die Messer müssen aufgrund der Abnutzung nach einer gewissen Zeit nachgeschliffen werden. Ein solches Messer gemäß dem DE 199 08 665 C1 zeigt jedoch Nachteile beim Nachschleifen der Messerschneiden.

Ausgehend von diesem Stand der Technik soll ein verbessertes Messer vorgeschlagen werden. Diese Aufgabe wird mit einem Messer mit den Merkmalen des Anspruchs 1 gelöst. Das so ausgestaltete Messer erleichtert das Schleifen der Schneiden und des Dichtrings.

Das neue Messer besitzt ebenfalls eine mit einer Bohrung versehene zentrale Nabe zur drehfesten Lagerung auf einem Messerzapfen und mehrere Messerflügel mit Schneiden. Die Schneiden werden bei diesem Messer vorzugsweise auf beiden Seiten vorgesehen. Die radial äußeren Enden der Messerflügel sind mit einem Messerkranz verbunden. Die radial inneren Enden der Messerflügel enden in einem Innenkranz. Zwischen der Nabe und den inneren Enden der Messerflügel ist ein bundartiger Dichtring vorgesehen. Bei einer Ausführungsform weist andererseits die gleiche Höhe wie die Nabe auf, so dass beim Schleifen der Schneiden und des Dichtrings die Nabe nicht hinderlich ist.

Bei einer weiteren Ausführungsform besitzt der Dichtring einerseits die Höhe der Schneiden und hat die Nabe eine geringere Höhe als der benachbarte Dichtring. Auch in diesem Fall behindert die Nabe das Schleifen der Schneiden und des Dichtrings nicht. Die Höhe der Nabe kann dabei so klein sein, dass sie nicht über den Innenkranz hinaus ragt.

Der Dichtring wird vorzugsweise nur auf einer Seite des Messers vorgesehen, vorzugsweise auf der Austrittsseite. Auf der anderen Seite, der Seite ohne Dichtring, hat die Nabe hat eine Höhe die größer als die Höhe der Schneiden ist. Auch in diesem Fall behindert die Nabe das Schleifen des Messers weniger, da im Bereich des Innenkranzes des Messers kein Dichtring vorgesehen ist und die Schneiden in einem ausreichenden Abstand von der Nabe angeordnet sind, beispielsweise in einem Abstand von 3 mm bis 25 mm.

Zusätzlich kann für eine gute Durchmischung des Zerkleinerungsgutes das Messer Messerflügel mit unterschiedlichen Schneiden besitzen, nämlich einerseits Schneiden, die sich über die gesamte radiale Länge der Messerflügel, also zwischen dem Innenkranz und dem äußeren Messerkranz erstrecken und andererseits Schneiden die in ihrer radialen Länge gekürzt sind. Die Schneiden sind beidseitig am Messerflügel vorhanden, d.h. sowohl an der Eintrittsseite als auch an der Austrittsseite. Hierbei wird insbesondere eine sich abwechselnde Anordnung von ungekürzten und gekürzten Schneiden am Messer vorgesehen. Eine solche Anordnung wird insbesondere für die Austrittsseite aber auch für die Eintrittsseite vorgesehen. Bei einer bevorzugten Ausführungsform besitzt jeder Messerflügel auf der einen Seite jeweils eine gekürzte Schneide und auf der anderen Seite eine ungekürzte Schneide. Durch die unterschiedlich langen Schneiden wird das Zerkleinerungsgut zusätzlich zu der Drehbewegung des Messers vermischt. Für Bestandteile die sich am äußeren Durchmesser des Messers anhäufen, können bei einer bevorzugten Ausführungsform am äußeren Messerkranz mehrere Separieröffnungen vorgesehen werden, die den Weitertransport des Zerkleinerungsguts erleichtern.

Die gute Durchmischung des Zerkleinerungsgutes wird des Weiteren durch unterschiedlich große Öffnungen, nämlich Öffnungen jeweils zwischen zwei Messerflügeln, dem Innenkranz und dem äußeren Messerkranz, unterstützt. Die unterschiedlich großen Öffnungen werden beispielsweise durch unterschiedlich breite Messerflügel erzeugt. Aber auch bei gleich breiten Messerflügeln können unterschiedlich große Zwischenräume erzielt werden, wenn die Messerflügel in unterschiedlichen Winkeln vom Innenkranz ab ragen. Es ergeben sich in beiden Fällen jeweils Öffnungen, die unterschiedlich große Winkel zwischen den benachbarten Messerflügeln besitzen. Es hat sich des Weiteren gezeigt, dass solche unterschiedlich großen Öffnungen, insbesondere wenn keine symmetrische Anordnung unterschiedlich großer Öffnungen im Messer vorliegt, bei der Rotation des Messers Schwingungen des Messers unterbinden.

In der Zeichnung ist ein Ausführungsbeispiel des neuen Messers für Fleischwölfe dargestellt. Die Zeichnung zeigt:
- Fig. 1: eine Ansicht der Austrittsseite des Messers,
- Fig. 2: eine Ansicht der Eintrittsseite des Messers gemäß Fig. 1,
- Fig. 3: eine perspektivische Ansicht des Messers gemäß Fig. 1 mit Blick auf die Austrittsseite,
- Fig. 4: einen Schnitt durch das Messer gemäß Fig. 1.

Das Messer 10 besitzt mittig eine Nabe 11 mit einer Durchgangsbohrung 12. Diese zentrale Nabe 11 dient zur drehfesten Lagerung des Messers 10 auf einem Messerzapfen, welcher mit einer Förderschnecke des Fleischwolfs verbunden ist. Bei Rotation der Förderschnecke wird das Messer 10 mitbewegt. In diesem Beispiel besitzt die Nabe 11 eine Kodierung 13, so dass nur passende Messer 10 auf einen kodierten Messerzapfen mit einem gleichen Querschnitt aufgesetzt werden können. Diese Kodierung hat zudem den Vorteil, dass das Messer 10 nicht falsch herum im Fleischwolf angeordnet werden kann, sondern stets in die in Fig. 1 gezeigte Austrittsseite in Förderrichtung F des Zerkleinerungsguts zeigt. Das neue Messer 10 besitzt mehrere Messerflügel 14, die sich vom Innenkranz 19 bis zum äußeren Messerkranz 15 erstrecken. In diesem Fall sind 8 Messerflügel 14 vorgesehen. Entlang der radialen Länge dieser Messerflügel 14 sind bei vier Messerflügeln 14 Schneiden 16 vorahnden, die sich über die gesamte Länge erstrecken und bei vier Messerflügel 14 sind gekürzte Schneiden 17 vorgesehen, die ausgehend vom Messerkranz sich nur über eine Teillänge der Messerflügel 14 erstrecken. In diesem Beispiel erstrecken sich die gekürzten Schneiden 17 an den Messerflügeln 14 ausgehend vom äußeren Messerkranz 15, d.h. nahe dem Innenring sind Ausnehmungen vorhanden. Diese Ausnehmungen erleichtern die Durchmischung beim Rotieren des Messers. Bei weiteren Ausführungen eines Messers, die nicht gezeigt sind, sind die Ausnehmungen auch mittig am Messerflügel 14 vorgesehen sein, d.h. es können auch gekürzte Schneiden am Messerflügel angeordnet werden mit Schneidbereichen nahe des Innenkranzes und nahe des Außenkranzes oder auch nur im Bereich des Innenkranzes 19 und eine Ausnehmung im Bereich des äußeren Messerkranzes 15. Alle vorgenannten Anordnungen unterstützen eine Durchmischung des Zerkleinerungsgutes.

Zur guten Durchmischung des Zerkleinerungsgutes und zur Verhinderung von Schwingungen des Messers 10 beim Betrieb des Fleischwolfs werden des Weiteren unterschiedlich große Öffnungen 21 vorgesehen, welche unterschiedlich große Winkel α1 bis α8 zwischen den benachbarten Messerflügeln 14 zeigen. In diesem Beispiel sind alle Messerflügel 14 gleich breit. Die unterschiedlich großen Öffnungen 21 zwischen jeweils zwei Messerflügeln 14, dem Innenkranz 19 und dem äußeren Messerkranz 15 werden dadurch erzielt, dass die Messerflügel 14 in unterschiedlichen Winkeln vom Innenkranz 19 ab ragen. Es liegt eine asymmetrische Anordnung der Öffnungen 21 im Messer 10 vor, so haben die angegeben Winkel folgende Werte α1=41°, α2=42°, α3=48°, α4=43°, α5=47°, α6=46°, α7=44°, α8=49°. Diese asymmetrische Anordnung von größeren und kleineren Öffnungen 21 beeinflusst entscheidend den ruhigen Rotationslauf des Messers 10.

Auf der in Fig. 1 und Fig. 3 gezeigten Austrittsseite des Messers 10 ist am äußeren Radius des Innenkranzes 19 ein Dichtring 18 vorhanden. Dieser Dichtring 18 befindet sich benachbart zur Nabe 11 und angrenzend zu den ungekürzten Schneiden 16. In Fig. 4 ist die linke Seite die Austrittsseite, denn das Fördergut wird in Förderrichtung F von der rechten Seite an das Messer herangedrückt. Aus der Fig. 4 wird deutlich, dass die Schneiden 16, 17 - hier sind nur Schneiden 17 zu sehen - die gleiche Höhe haben wie der Dichtring 18 und auch die gleiche Höhe wie die Nabe 11, denn die Stirnseite der Nabe 11, die Schneiden 17 und das Ende des Dichtrings 18 befinden sich auf einer Höhe. Wird ein solches Messer 10 nach einem gewissen Verschleiß ausgebaut und einem Schleifvorgang unterzogen, so behindert die Nabe 11 diesen Schleifvorgang nicht, da sich die Stirnseite der Nabe 11 in gleicher Höhe wie der Dichtring 18 und die Schneiden 16, 17 befindet.

Auf der gegenüberliegenden Seite des Messers, der Eintrittsseite ist kein Dichtring vorhanden. Hier ist benachbart zur Nabe 11 der Innenkranz 19, von dem sich die Messerflügel 14 nach außen bis zum äußeren Messerkranz 15 erstrecken. Die in Fig. 2 gezeigte Eintrittsseite des Messers 10 ist in Fig. 4 die rechte Seite. Das in Förderrichtung F bewegte Zerkleinerungsgut trifft also zuerst auf diese Eintrittsseite des Messers 10. Da an dieser Seite kein Dichtring vorhanden ist, befinden sich die Messerschneiden 16, 17 in einem Abstand A von der Nabe 11. Dieser Abstand A ist in diesem Beispiel 5 mm und damit so groß, dass beim Schleifen der Schneiden 16, 17 auf der Eintrittsseite die Nabe 11 nicht hinderlich ist. Die Nabe 11 kann demzufolge an der Eintrittsseite eine größere Höhe H besitzen und über die Schneiden 16, 17 hinaus ragen. In diesem Beispiel ist die Höhe H 2,5 mm. In anderen Ausführungsbeispielen liegt die Höhe H bei 1.5 bis 5 mm.

Auch auf dieser Eintrittsseite sind Messerflügel 14 mit gekürzten Schneiden 17 und ungekürzten Schneiden 16 vorgesehen. Wie besser aus Fig. 3 zu ersehen, hat jeder Messerflügel 14, der auf der Eintrittsseite eine ungekürzte Schneide 16 besitzt, auf der Austrittsseite eine gekürzte Schneide 17 und jeder Messerflügel 14, der auf der Eintrittsseite eine gekürzte Seite 17 besitzt, hat auf der Eintrittsseite eine ungekürzte Schneide 16. Diese Anordnung führt zu einer guten Durchmischung des Zerkleinerungsgutes. Sollten sich Bestandteile des Zerkleinerungsgutes am äußeren Durchmesser, d.h. an der Innenseite des äußeren Messerkranzes ansammeln, so können diese an der Austrittsseite über Separieröffnungen 20 in Förderrichtung weiter bewegt werden. In diesem Beispiel sind vier Separieröffnungen 20 vorhanden, gezeigt in Fig. 3. Bei weiteren Ausführungen des Messers 10, die nicht gezeigt sind, sind auch weniger oder mehr Separieröffnungen 20 vorgesehen.

### Bezugszeichenliste

- 10: Messer
- 11: Nabe
- 111: Nabenoberfläche, Austrittsseite
- 112: Nabenoberfläche, Eintrittsseite
- 12: Bohrung
- 13: Kodierung
- 14: Messerflügel
- 15: Messerkranz
- 16: Schneide, lang
- 17: Schneide, kurz
- 18: Dichtring
- 19: Innenkranz
- 20: Separieröffnung
- 21: Öffnung

- A: Abstand
- F: Förderrichtung
- H: Höhe

## Patentansprüche

1. Messer (10), insbesondere für einen Fleischwolf, umfassend
- eine mit einer Bohrung (12) versehene zentrale Nabe (11) zur drehfesten Lagerung auf einem Messerzapfen,
- mehrere Messerflügel (14) mit Schneiden (16, 17) auf beiden Seiten, wobei die radial äußeren Enden der Messerflügel (14) mit einem Messerkranz (15) verbunden sind,
- einen bundartigen Dichtring (18) zwischen der Nabe (11) und den inneren Enden der Messerflügel (14), wobei der Dichtring (18) die Höhe der Schneiden (16, 17) besitzt,
**dadurch gekennzeichnet,**
- **dass** die Nabe (11) die gleiche Höhe wie der benachbarte Dichtring (18) hat oder
- die Nabe (11) eine geringere Höhe als der benachbarte Dichtring (18) besitzt.

2. Messer nach Anspruch 1, **dadurch gekennzeichnet, dass** der Dichtring (18) nur auf einer Seite vorgesehen ist, vorzugsweise auf der Austrittsseite.

3. Messer nach Anspruch 2, **dadurch gekennzeichnet, dass** die Nabe (11) auf der Seite, wo kein Dichtring angeordnet ist, eine Höhe (H) besitzt, die größer ist als die Höhe der Schneiden (16, 17), vorzugsweise mit einer Höhe (H) von 1,5 mm bis 5 mm die Schneiden (16, 17) überragt.

4. Messer nach Anspruch 3, **dadurch gekennzeichnet, dass** auf der Seite ohne Dichtring zwischen der Nabe (11) und den Schneiden (16, 17) ein ausreichender Abstand (A) vorhanden ist, vorzugsweise ein Abstand (A) von 3 mm bis 25 mm.

5. Messer nach einem der Ansprüche 1 bis 4, **dadurch gekennzeichnet, dass** der Messerkranz (15) austrittseitig eine oder mehrere Separieröffnungen (20) besitzt.

6. Messer nach einem der Ansprüche 1 bis 4, **dadurch gekennzeichnet, dass** austrittsseitig mehrere Schneiden (17) in ihrer radialen Länge gekürzt sind.

7. Messer nach Anspruch 6,
**dadurch gekennzeichnet, dass** auch eintrittsseitig mehrere Schneiden (17) in ihrer radialen Länge gekürzt sind.

8. Messer nach Anspruch 6 oder 7, **dadurch gekennzeichnet, dass** abwechselnd gekürzte Schneiden (17) und ungekürzte Schneiden (16) an den Messerflügeln (14) angeordnet sind.

9. Messer nach Anspruch 6 oder 7, **dadurch gekennzeichnet, dass** eine gerade Anzahl von Messerflügeln (14) vorgesehen ist und abwechselnd zwei gekürzte Schneiden (17) und zwei ungekürzte Schneiden (16) an den Messerflügeln (14) angeordnet sind.

10. Messer nach einem der Ansprüche 7 bis 9, **dadurch gekennzeichnet, dass** ein Messerflügel (14) auf der einen Seite eine gekürzte Schneide (17) und auf der anderen Seite eine ungekürzte Schneide (16) besitzt.

11. Messer nach einem der Ansprüche 1 bis 10, **dadurch gekennzeichnet, dass** sich jeweils zwischen zwei Messerflügeln (14), dem Innenkranz (19) und dem äußeren Messerkranz (15) eine Öffnung (21) befindet, wobei zwei benachbarte Öffnungen (21) unterschiedliche Größen besitzen.

12. Messer nach Anspruch 11, **dadurch gekennzeichnet, dass** die unterschiedlich großen Öffnungen (21) durch unterschiedlich breite Messerflügel (14) gebildet sind.

13. Messer nach Anspruch 11, **dadurch gekennzeichnet, dass** die unterschiedlich großen Öffnungen (21) durch eine unterschiedliche Ausrichtung der Messerflügel (14) gebildet sind.

14. Messer nach einem der Ansprüche 11 bis 13,
**dadurch gekennzeichnet, dass**
eine asymmetrische Anordnung unterschiedlich großer Öffnungen (21) vorliegt.

## Claims

1. A blade (10) for a meat grinder, the blade comprising:
- a central hub (11) provided with a bore (12) for rotationally fixed mounting on a blade journal,
- a plurality of knives (14) with cutting edges (16, 17) on both sides, wherein the radially outer ends of the knives (14) are connected to a blade ring (15),
- a collar-like sealing ring (18) between the hub (11) and the inner ends of the blade wings (14), wherein the sealing ring (18) has the height of the cutting edges (16, 17),
**characterised in that**
- the hub (11) has the same height as the adjacent sealing ring (18) or
- the hub (11) has a lower height than the adjacent sealing ring (18).

2. The blade according to claim 1, **characterised in that** the sealing ring (18) is provided only on one side, preferably on the outlet side.

3. The blade according to claim 2, **characterised in that** the hub (11) on the side where no sealing ring is arranged has a height (H) which is greater than the height of the cutting edges (16, 17), preferably with a height (H) of 1.5 mm to 5 mm projecting beyond the cutting edges (16, 17).

4. The blade according to claim 3, **characterised in that** a sufficient distance (A) is present on the side without a sealing ring between the hub (11) and the cutting edges (16, 17), preferably a distance (A) of 3 mm to 25 mm.

5. The blade according to one of claims 1 to 4, **characterised in that** the blade ring (15) has one or more separating openings (20) on the outlet side.

6. The blade according to one of claims 1 to 4, **characterised in that** a plurality of cutting edges (17) are shortened in their radial length on the outlet side.

7. The blade according to claim 6, **characterised in that** a plurality of cutting edges (17) are also shortened in their radial length on the inlet side.

8. The blade according to claim 6 or 7, **characterised in that** alternately shortened cutting edges (17) and full-length cutting edges (16) are arranged on the knives (14).

9. The blade according to claim 6 or 7, **characterised in that** an even number of knife blades (14) is provided and that the knives (14) are arranged alternately with two shortened cutting edges (17) and two full-length cutting edges (16) on the knife blades (14).

10. The blade according to one of claims 7 to 9, **characterised in that** a knife (14) on one side has a shortened cutting edge (17) and on the other side a full-length cutting edge (16).

11. The blade according to one of claims 1 to 10, **characterised in that** an opening (21) is located in each case between two knives (14), the inner ring (19) and the outer blade ring (15), wherein two adjacent openings (21) have different sizes.

12. The blade according to claim 11, **characterised in that** the openings (21) of different sizes are formed by knives (14) of different widths.

13. The blade according to claim 11, **characterised in that** the openings (21) of different sizes are formed by a different orientation of the knives (14).

14. The blade according to one of claims 11 to 13, **characterised in that** there is an asymmetrical arrangement of openings (21) of different sizes.

## Revendications

1. Couteau (10), en particulier pour un hachoir à viande, comprenant
- un moyeu central (11) muni d'un alésage (12) pour une mise en appui fixe sur un axe porte-lame,
- plusieurs rayons de coupe (14) munis de tranchants (16, 17) sur les deux côtés, sachant que les extrémités extérieures radiales des rayons de coupe (14) sont reliées avec une couronne de coupe (15),
- un anneau d'étanchéité (18) de type collet entre le moyeu (11) et les extrémités intérieures des rayons de coupe (14), sachant que l'anneau d'étanchéité (18) a la même hauteur que les tranchants (16, 17), **caractérisé en ce que**
- le moyeu (11) présente la même hauteur que l'anneau d'étanchéité (18) voisin, ou que
- le moyeu (11) présente une hauteur inférieure à celle de l'anneau d'étanchéité (18) voisin.

2. Couteau selon la revendication 1, **caractérisé en ce que** l'anneau d'étanchéité (18) n'est prévu que sur un côté, de préférence du côté sortie.

3. Couteau selon la revendication 2, **caractérisé en ce que** le moyeu (11), sur le côté où aucun anneau d'étanchéité n'est disposé, présente une hauteur (H) supérieure à la hauteur des tranchants (16, 17), de préférence une hauteur (H) qui dépasse de 1,5 mm à 5 mm les tranchants (16, 17).

4. Couteau selon la revendication 3, **caractérisé en ce que** sur le côté sans anneau d'étanchéité entre le moyeu (11) et les tranchants (16, 17), un écart suffisant (A) est présent, de préférence un écart (A) de 3 mm à 25 mm.

5. Couteau selon l'une des revendications 1 à 4, **caractérisé en ce que** la couronne de coupe (15) possède côté sortie un ou plusieurs orifices de séparation (20).

6. Couteau selon l'une des revendications 1 à 4, **caractérisé en ce que** côté sortie plusieurs tranchants (17) présentent une longueur radiale raccourcie.

7. Couteau selon la revendication 6, **caractérisé en ce qu'**aussi côté entrée plusieurs tranchants (17) présentent une longueur radiale raccourcie.

8. Couteau selon la revendication 6 ou 7, **caractérisé en ce que** des tranchants raccourcis (17) et des tranchants non raccourcis (16) sont disposés en alternance contre les rayons de coupe (14).

9. Couteau selon la revendication 6 ou 7, **caractérisé en ce qu'**un nombre pair de rayons de coupe (14) est prévu, et que deux tranchants raccourcis (17) et deux tranchants non raccourcis (16) sont disposés en alternance contre les rayons de coupe (14).

10. Couteau selon l'une des revendications 7 à 9, **caractérisé en ce qu'**un rayon de coupe (14) présente d'un côté un tranchant raccourci (17) et de l'autre côté un tranchant non raccourci (16).

11. Couteau selon l'une des revendications 1 à 10, **caractérisé en ce que** se trouve une ouverture (21) respectivement entre deux rayons de coupe (14), entre la couronne intérieure (19) et la couronne de coupe extérieure (15), sachant que deux ouvertures (21) voisines sont de tailles différentes.

12. Couteau selon la revendication 11, **caractérisé en ce que** les ouvertures (21) de tailles différentes sont formées par des rayons de coupe (14) présentant des largeurs différentes.

13. Couteau selon la revendication 11, **caractérisé en ce que** les ouvertures (21) de tailles différentes sont formées par une orientation différente des rayons de coupe (14).

14. Couteau selon l'une des revendications 11 à 13, **caractérisé en ce qu'**il y a présence d'un agencement asymétrique d'ouvertures (21) de tailles différentes.
